# EUROPÄISCHE PATENTANMELDUNG

(11) **EP 0 214 328 A1**
(43) Veröffentlichungstag der Anmeldung: **18.03.1987**
(21) Anmeldenummer: 85111282.1
(22) Anmeldetag: 06.09.1985
(51) Int. Cl.: A61H 1/00

(54) **Trainings- und Therapievorrichtung**

(71) Anmelder: Gisy, Erhard, D-7521 Ubstadt-Weiher 2 (DE)
(72) Erfinder: Gisy, Erhard, D-7521 Ubstadt-Weiher 2 (DE)
(74) Vertreter: Lichti, Heiner, Dipl.-Ing.

(57) **Zusammenfassung**

Es wird eine Weiterentwicklung einer orthopädischen Trainings- und Therapievorrichtung vorgeschlagen, die ein Gestell (1) und ein um ihre Querachse zwischen einer Ausgangsstellung und einer Behandlungsendstellung schwenkbar gelagerten Liege (2) mit einer Halteeinrichtung (20, 22) für die Füße eines Benutzers aufweist. Um ein kontrolliertes Verschwenken der Liege (2) ohne menschlichen Kraftaufwand zu ermöglichen, ist vorgesehen, daß die Liege (2) mit einem steuerbaren motorischen Antriebsaggregat (4) verbunden ist.
Eine vorzugsweise Ausgestaltung sieht vor, daß das Antriebsaggregat (4) eine einstellbare Steuer-Zeitschaltuhr (40) aufweist, durch deren Zeitablauf die Liege (2) aus einer Behandlungsstellung in ihre Ausgangsstellung automatisch rückführbar ist.

## Beschreibung

Die Erfindung befrifft eine Trainings- und Therapievorrichtung gegen Wirbelsäulen-, Muskel- und Kreislaufleiden mit einem Gestell und einer um ihre Querachse zwischen einer Ausgangsstellung und einer Behandlungsendstellung schwenkbar in dem Gestell gelagerten Liege mit einer am Fußende angebrachten Halteeinrichtung für die Füße eines die Liege einnehmenden Benutzers, wobei die Liege in der Ausgangsstellung so angeordnet ist, daß das Fußende zumindest nicht wesentlich höher als das Kopfende angeordnet ist und in Behandlungsendstellung so geschwenkt ist, daß das Fußende höher als das Kopfende angeordnet ist.

Derartige Vorrichtungen sind bekannt. Sie funktionieren folgendermaßen: In der Ausgangsstellung der Liege positioniert sich der Benutzer in der Vorrichtung so, daß seine Füße an einer Halteeinrichtung angreifen. Je nach Anordnung der Liege in der Ausgangsstellung legt bzw. lehnt sich der Benutzer sodann ausgestreckt auf bzw. an die Liege. Danach wird die Liege in eine Behandlungsstellung geschwenkt, in der das Fußende höher als das Kopfende angeordnet ist, so daß der sich auf der Liege mit seinen Füßen an der Halteeinrichtung festhaltende Benutzer in eine Kopftieflage gelangt, in der sein Kopf tiefer als seine Füße zu liegen kommt. Bei einer vertikalen derartigen Arbeitsstellung der Liege hängt dann der Benutzer frei an seinen Füßen in der Vorrichtung, wobei er sich gegebenenfalls zusätzlich mit seinen Händen an Haltegriffen halten kann und muß.

Bei den bekannten Vorrichtungen ist vorgesehen, daß das Schwenken der Liege aus der Ausgangsstellung in die Arbeitsstellung über Menschenkraft von einer Hilfsperson oder von dem auf der Liege positionierten Benutzer selbst vorgenommen wird. Im letzteren Fall geschieht dies über an der Vorrichtung seitlich der Liege ortsfeste Haltegriffe. Ein Arretieren der Liege in der gewünschten Schwenklage kann durch eine Hilfsperson erfolgen. Entsprechendes gilt für das Entarretieren und für das Rückschwenken der Liege.

Damit ergeben sich Nachteile bei der Benutzung der bekannten Vorrichtung, insbesondere für den Fall, daß keine Hilfsperson anwesend ist. Das Einschwenken durch eigene Kraftaufwendung des Benutzers ist mühsam und anstrengend, insbesondere für kranke, genesende, geschwächte und/oder ältere Personen. Ein kontrolliertes Ein- und Rückschwenken der Liege ist ohne Hilfe einer weiteren Person schwer möglich.

Der Erfindung liegt die Aufgabe zugrunde, die eingangs genannte Vorrichtung so weiterzuentwickeln, daß das Schwenken der Liege kontrolliert und ohne Kraftaufwendung des Benutzers oder einer Hilfsperson erfolgen kann.

Diese Aufgabe löst die Erfindung dadurch, daß die Liege mit einem steuerbaren motorischen Antriebsaggregat verbunden ist. Das Schwenken der Liege aus der Ausgangsstellung in eine Behandlungsstellung und das Rückschwenken erfolgt mittels des Antriebsaggregats. Damit wird eine kontinuierliche kontrollierte Bewegung der Liege möglich. Der Kraftaufwand des Benutzers oder einer Hilfsperson entfällt.

Das Antriebsaggregat kann über ein vorgegebenes Programm automatisch oder mit Hilfe eines Handsteuergerätes manuell gesteuert werden. In einem bevorzugten Ausführungsbeispiel ist vorgesehen, daß das Handsteuergerät als ein relativ zur Liege und zum Antriebsaggregat bewegbares Teil ausgebildet ist. Zur Verbindung zwischen Handsteuergerät und Antriebsaggregat ist vorzugsweise ein ausreichend langes flexibles Verbindungskabel vorgesehen, so daß der auf der Liege positionierte Benutzer auch während der Durchführung der Übung die Steuerung durch Betätigen entsprechender Kommandotasten des Handsteuergerätes vornehmen kann.

Das Antriebsaggregat ist vorzugsweise mit der Liege starr verbunden. Hierbei zieht das Antriebsaagregat die Liege um eine mit dem Traggestell der Vorrichtung fest verbundene Achse. Durch die bewegliche Anordnung des Antriebsaggregats an der Liege können die Gewichtsverhältnisse derart austariert werden, daß bei auf der Liege aufliegenden Benutzern nur geringe Drehmomente zum Verschwenken aufgewandt werden müssen. Bei einem bevorzugten Ausführungsbeispiel ist das Antriebsaggregat unterhalb der Liege angeordnet. Dies stellt eine hinsichtlich der Raumeinteilung vorteilhafte Lösung dar.

In bevorzugter Ausführung weist das Antriebsaggregat einen Motor und ein mit diesem verbundenes Übersetzungsgetriebe auf. Das Getriebe kann als Kettengetriebe, Zahnradgetriebe od.dgl. ausgebildet sein.

Vorzugsweise ist der Motor als Elektromotor ausgebildet. Die Stromversorgung erfolgt über das Netz (220 Volt). Als Sicherheitseinrichtung ist hier vorgesehen, daß das Antriebsaggregat ein mit dem Motor verbundenes Ersatzenergieaggregat aufweist. Das Ersatzenergieaggregat kann beispielsweise als Trockenbatterie ausgebildet sein. Das Ersatzenergieaggregat stellt eine Notversorgung des Motors bei Ausfall des Netzes dar. Über eine entsprechende Schaltung ist gewährleistet, daß bei Ausfall der Netzspannung das Notaggregat die Versorgung des Motors automatisch übernimmt. Diese Notversorgung reicht dann aus, daß zumindest das Rückschwenken in die Ausgangslage motorisch angetrieben erfolgen kann.

Mit Vorteil weist das Ausführungsbeispiel ferner eine Rückstellautomatik für die Liege auf. Dies erfolgt dadurch, daß in das Steuersystem das Antriebsaggregats eine Zeitschaltuhr geschaltet ist, die nach Ablauf einer variabel einstellbaren maximalen Übungszeit einen Steuerimpuls zum Rückschwenken der Liege in die Ausgangsstellung abgibt.

Eine weitere bevorzugt Ausgestaltung sieht vor, daß die Fuß-Halteeinrichtung als arretierbare Festklemmeinrichtung für die Füße ausgebildet ist. Der Benutzer muß sich nicht mehr aktiv selbst an einer Fuß-Halteeinrichtung festhalten, sondern wird sicher gehalten, indem seine Füße in der Klemmeinrichtung eingespannt werden und diese arretiert wird, so daß die Füße des Benutzers nicht aus der Einrichtung herausrutschen können.

Weitere Einzelheiten und Merkmale ergeben sich aus der nachfolgenden Beschreibung, in der ein Ausführungsbeispiel unter Bezugnahme auf die Zeichnung im einzelnen erläutert ist. Dabei zeigt:
Figur 1 eine perspektivische Ansicht eines Ausführungsbeispiels der erfindungsgemäßen Vorrichtung in Ausgangsstellung;und
Figur 2 eine entsprechende Ansicht des Ausführungsbeispiels der Figur 1 in vertikaler Endstellung.

Die erfindungsgemäße Vorrichtung in der Ausführung, wie sie in den Figuren 1 und 2 dargestellt ist, besteht aus einem tragenden Gestell 1 und einer darin schwenkbar gelagerten Liege 2 mit einer am Fußende angeordneten Fußhalterung 3 zum Einspannen der Fußgelenke einer die Vorrichtung benutzenden Person. An der Unterseite der Liege 2 ist ein elektrisch steuerbares Antriebsaggregat 4 angebracht, mit dessen Hilfe die Liege 2 in beliebig wählbare Schwenkstellungen zwischen einer schrägen Ausgangsstellung mit unten angeordnetem Fußende (Figur 1) und einer vertikalen Grenzstellung mit oben angeordnetem Fußende (Figur 2) geschwenkt und in einer auf diese Weise eingestellten Schwenkstellung festgehalten werden kann.

Das Gestell 1 weist zwei vertikale Stützen 6 mit jeweils zwei gespreizten Standbeinen 7 auf. Die einzelnen Stützen 6 sind als Schweißkonstruktionen aus Rechteckprofilen ausgebildet und sind im Bereich der dem Fußende der Liege 2 in Ausgangsstellung (Figur 1) nächsten Standbeinen 7 über eine Querstrebe 8 und an den oberen Enden über ein Querrohr 9, das die Achse bildet, auf der die Liege 2 drehbar gelagert ist, miteinander verbunden. Querstrebe 8 und Querrohr 9 sind in entsprechenden Löchern der Stützen 6 eingesetzt und gegen Verdrehen, beispielsweise mittels Federspannstifte gesichert. Die untere, die Standbeine 7 verbindende Querstrebe 8 bildet einen Anschlag für die Liege 2. In der Ausgangsstellung steht - wie aus Figur 1 zu erkennen ist - die Liege 2 mit ihrem Fußende im Anschlag mit der Querstrebe 8.

Selbstverständlich können insbesondere zur Stabilisierung des Gestells noch weitere Querstreben vorgesehen sein. Sie sind so angeordnet, daß sie nicht störend in den Schwenkbereich der Liege 2 eingreifen. Ferner können an den Fußenden der Standbeine 7 separate Fußstücke zur Abstützung auf dem Boden vorgesehen sein. Im dargestellten Ausführungsbeispiel sind Standbleche 10 aufgeschweißt, die eine größere Auflagefläche schaffen, um scharfe Eindrücke im Fußboden zu vermeiden.

Die Liege 2 weist einen tragenden Rahmen 15 mit zwei die Längsseitenteile bildenden Tragrohren 16, die am Fußende rechtwinklig nach vorne abgewinkelt sind. Auf den den abgewinkelten Enden gegenüberliegenden Abschnitten der Tragrohre 16 ist eine die Rohre 16 verbindende Liegeplatte 17 aufgeschraubt. Die Platte 17 reicht vom Kopfende bis knapp über die halbe Längserstreckung der Tragrohre 16 bzw. der Liege 2.

Die Platte 17 ist als Preßspanplatte ausgebildet. Ihre Oberseite ist mit einem mit Kunststoff überzogenen Polster 18 versehen und bildet die Liegefläche, auf der sich die das Gerät benutzende Person bei Schwenkstellungen der Liege 2 zwischen der Ausgangsstellung (Figur 1) und der vertikalen End- bzw. Grenzstellung (Figur 2) mit ihrem Oberkörper abstützt.

Die Tragrohre 16 sind auf den die Platte 17 tragenden Abschnitten ferner im Bereich der Fußenden über eine gepolsterte Querstrebe 18 verbunden. Die Querstrebe 18 bildet eine Abstützung für die Füße im Bereich der Fußgelenke des auf der Liege 2 positionierten Benutzers.

Die abgewinkelten Rohrabschnitte der Tragrohre 16 tragen eine sie verbindende Fußplatte 20. In der Mitte der Fußplatte 20 ist ein arretierbarer Handschwenkhebel 21 gelagert. Der Hebel 21 ist um eine Achse in Querrichtung der Liege 2 schwenkbar. An den Hebel 21 ist eine in Querrichtung und damit parallel zu der gepolsterten Querstrebe 18 angeordnete Polsterrolle 23 fixiert. Der Hebel ist derart ausgebildet, daß die Klemmkraft über eine Zahnklinkensperre gehalten wird. Der die Polsterrolle 22 tragende Hebel 21 ist in beliebig wählbarer Schwenkstellung arretierbar. Die Arretierung ist mittels eines am oberen Ende des Hebels 21 angeordneten Betätigungsknopfs 23 aufhebbar. Durch Verschwenken des Hebels 21 kann der Abstand zwishen Polsterrolle 22 und der gepolsterten Querstrebe 18 in einem Bereich beliebig eingestellt werden. Die Polsterrolle 22 und die gepolsterte Querstrebe 18 stellen Teile der Fußhalterung 3 dar. Zwischen diesen gepolsterten Klemmteilen 18, 22 werden durch entsprechende Einstellung über den Handschwenkhebel 21 die Füße des Benutzers im Bereich der Fußgelenke fest eingespannt. In Figur 1 ist die Fußhalterung in offener Stellung, in Figur 2 in geschlossener Stellung dargestellt.

Beiderseits der Liegeplatte 17 sind an den Tragrohren 16 längs verlaufende Haltegriffe 25 angebracht. Sie erstrecken sich im mittelren Bereich zwischen Fuß- und Kopfende der Liege und sind damit in Handhöhe des Benutzers angeordnet. Ferner sind an den Tragrohren 16 in diesem Bereich in gegenüberliegenden Positionen Befestigungsstellen 26 für einen nicht dargestellten Hüftgurt vorgesehen.

Die bewegliche Liege 2 bzw. ihr tragender Rahmen 15 ist an der Unterseite starr mit einem Gehäuse 28 verbunden, in dem das mit 4 bezeichnete, im Detail nicht dargestellte Antriebsaggregat gelagert ist. Im dargestellten Ausführungsbeispiel sind die Seitenwände 29 des Gehäuses 28 mit dem Tragrohren 16 verschweißt. Die Seitenwände 29 weisen in zueinander fluchtender Position zwei Lagerbuchsen mit eingesetztem Kugellager auf, mit dem die Liege 2 auf dem die Schwenkachse der Liege bildenden Querrohr 9 dreh- bzw. schwenkbar auflagert. Das Lager ist in einer Position im Bereich der halbenLängserstreckung der Liege 2 angeordnet. Damit ist das Gewicht des auf der Liege 2 aufliegenden Benutzer unter Berücksichtigung der Anordnung des Antriebsaggregats weitgehend gleichmäßig verteilt, was sich hinsichtlich der für das Verschwenken der Liege erforderlichen Antriebsleistung güngstig auswirkt und was auch nötig ist einerseits in Anbetracht des erforderlichen geringen Raumbedarfs bei gegebener Höhe des Raums, in der das Gerät aufgestellt wird und andererseits, um eine krankengymnastische Behandlung des Benutzers durch einen Therapeuten zu ermöglichen.

Bei dem nicht näher dargestellten Antriebsaggregat 4 handelt es sich beispielsweise um einen gehäusefesten Elektromotor mit einem Getriebe, bei dem ein angetriebenes, im Gehäuse 28 gelagertes Ritzel mit einem auf der gestellfesten Achse 9 drehfesten Zahnrad kämmt. Wird das Antriebsaggregat beaufschlagt, dreht die Motorwelle das Ritzel, demzufolge die Liege in Schwenkbewegung gesetzt wird. Wird das Antriebsaggregat nicht beaufschlagt, ist die Motorwelle mit samt dem Ritzel stillgesetzt und dadurch auch die Liege 2 in ihrer momentanen Schwenklage arretiert. Somit wirkt das Antriebsaggregat je nach Schaltstellung als Antrieb oder Arretierung. Ritzel der Motorantriebswelle und Zahnrad auf der drehfesten Schwenkachse können auch indirekt über eine Kette in Verbindung stehen.

Im Ausführungsbeispiel ist der Motor als ein mit 12 Volt Gleichspannung betriebener Elektromotor ausgeführt. Die Versorgung erfolgt über das Netz (220 Volt) unter Zwischenschaltung eines Tranformators und eines Gleichrichters. Hierfür weist das Antriebsaggregat 4 ein Netzkabel 30 auf. Als Notversorgung des Elektromotors ist ein Trockenakku vorgesehen. Dieser beaufschlagt bei Ausfall der Netzversorgung den Motor über eine Notschaltung. An der Außenseite einer Seitenwand 29 des Gehäuses 28 sind Kontrollampen 31, 32 angebracht, die ggfls. Netz- bzw. Akkubetrieb anzeigen. An der Seitenwand 29 ist ferner ein in die Stromzufuhr geschalteter Kippschalter 33 angeordnet, mit dem die Netzversorgung ein-oder ausgeschaltet werden kann.

Das Antriebsaggregat weist eine ebenfalls nicht näher dargestellte integrierte Steuereinheit auf, die ihrerseits über ein Handsteuergerät 35 mit entsprechenden Drucktasten-Schaltern 36, 37 elektrisch gesteuert wird. Das Handsteuergerät 35 ist in einem kleinen Gehäuse untergebracht und über ein Verbindungskabel 38 mit dem Antriebsaggregat 4 beweglich verbunden. Seine kleinen Abmessungen und die bewegliche Anordnung machen das Handsteuergerät 35 für den in dem Trainingsgerät mit seinen Füßen fest eingespannten Benutzer handlich. Das Handsteuergerät 35 weist auf der nicht mit Schaltern versehenen Rückseite Magnete auf, die erlauben, das Gerät an den Haltegriffen 25, an den Tragrohren 16 oder an den Seitenwänden 29 des Gehäuses 28 des Antriebsaggregats 4 vorübergehend zu fixieren.

Die Drucktaste 36 ist als Schalter ohne Selbsthalt ausgeführt ( Tatmann-Schaltung). Bei Druck auf die Taste 36 - im Fall daß die vertikale Endstellung (Figur 2) noch nicht eingestellt ist - wird ein Steuerimpuls gegeben, der den Motor zum Schwenken der Liege 2 in Richtung der vertikalen Endstellung (Figur 2) beaufschlagt. Der Steuerimpuls wird in der Endstellung der Liege durch eine automatische Endabschaltung unterbunden.

Die Drucktaste 37 ist so ausgebildet, daß der durch Drücken dieser Taste initiierte Steuerimpuls auch dann noch erhalten bleibt, wenn der Druck auf die Taste nicht mehr erfolgt. Der durch das Drücken dieser Taste erfolgte Steuerimpuls bewirkt über die Steuereinheit eine Beaufschlagung des Motors für eine Rückschwenkung der Liege 2 in die Ausgangsstellung. Der Steuerimpuls wird durch Betätigung des Tastschalters 36 oder bei Erreichen der Ausgangsstellung (Figur 1) der Liege 2 aufgehoben.

Außer dem Handsteuergerät 35 ist zusätzlich noch eine Zeitschaltuhr 40 vorgesehen. Sie gibt nach Ablauf einer vom Benutzer variabel einstellbaren Zeiteinheit einen Steuerimpuls an die Steuereinheit des Antriebsaggregats 4 ab, durch den der Motor zum Rückschwenken der Liege 2 in Betrieb gesetzt wird, ohne daß die Betätigung des Schalters 37 des Handsteuergerätes 35 erforderlich wäre. Die Zeiteinheit bis zur Abgabe des Steuersignals der Schaltuhr 40 zählt jeweils ab Ende eines Steuerimpulses des Schalters 36. Die Uhr 40 ist in der Seitenwand 29 des Gehäuses angrenzend an den Kippschalter 33 und die Kontrollampen 31, 32 angeordnet. Sie weist als Zusatzeinrichtung ein akustisches Signalhorn auf, das die Abgabe des Steuerimpulses der Uhr 40 vorankündigt.

Die Benutzung der in den Figuren dargestellten Vorrichtung erfolgt auf folgende Weise: Die Liege 2 steht in Ausgangsstellung (Figur 1) oder jedenfalls in einer Stellung mit unten angeordnetem Fußende. Der Benutzer stellt sich auf die Fußplatte 20, vorzugsweise mit seinem Rücken der Liegefläche bzw. der Liegeplatte 17 zugewandt. Seine Fußgelenke sind dabei zwischen der gepolsterten Strebe 18 und der Polsterrolle 22 angeordnet. Sodann wird die Fußhalterung 3 durch Betätigung des Handschwenkhebels 21 in Sperrstellung gebracht, so daß die Fußgelenke des Benutzers zwischen der gepolsterten Querstrebe 18 und der Polsterrolle 22 schließlich fest eingespannt sind. Nach Einschalten der Netzspannung durch Betätigen des Kippschalters 33 nimmt dann der Benutzer eine auf der Liege 2 ausgestreckte Lage ein, in der er sich mit seinem Oberkörper auf der Liegeplatte 17 abstützt. Sodann wird die Liege 2 in die gewünschte Schwenklage mittels des Antriebsaggregats 4 verschwenkt. Die Steuerung erfolgt durch Betätigen der Kommando-Drucktasten des Handsteuergerätes 35. Die Betätigung der Tasten 36, 37 kann der auf der Liege befindliche Benutzer selbst oder selbstverständlich auch eine neben dem Gerät stehende weitere Person, z.B. der Therapeut oder der Trainer vornehmen. Dies ist möglich, da das Handsteuergerät 35 als ein relativ zur Liege 2 und zum Gestell 1 bewegliches separates Teil mit hinreichend langem Verbindungskabel 38 ausgebildet ist. Durch Druck auf die Kommandotaste 36 des Handsteuergerätes 35 wird der Motor des Antriebsaggregats 4 beaufschlagt und damit die Liege 2 in Schwenkbewegung in Richtung auf die vertikale Endstellung hin versetzt. Die Betätigung der Drucktaste 36 durch Ausübung des Drucks auf die Taste ist so lange aufrecht zu halten, bis die Liege 2 die gewünschte Schwenkstellung erreicht hat. Sodann wird der Druck auf die Taste 36 gelöst, was bewirkt, daß die Schwenkbewegung gestoppt wird und die Liege in ihrer momentanen Schwenkstellung arretiert wird. Durch erneutes Drücken der Taste 36 kann die Schwenkbewegung in entsprechender Weise maximal bis Erreichen der vertikalen Endstellung (Figur 2) fortgesetzt werden. Durch Betätigen der Taste 37 erfolgt das Rückschwenken der Liege in Richtung Ausgangslage. Zur Betätigung der Taste 37 genügt ein kurzes Andrücken. Der Antrieb zum Rückschwenken bleibt dann so lange aufrechterhalten, bis die Ausgangsstellung (Figur 1) erreicht ist oder die Taste 36 betätigt wird. Im letzteren Fall wird das Rückschwenken angehalten und die Liege in ihrer momentanen Schwenkstellung arretiert bzw. ggfls. weiter vorwärts in Richtung der vertikalen Endstellung geschwenkt. Auf diese Weise kann durch Betätigung der Schalter 36, 37 eine beliebig wählbare Schwenkstellung eingestellt und arretiert gehalten werden, so daß das Training bzw. die Therapie vorgenommen werden kann,ohne Gefahr des unkontrollierten Rückschwenkens der Liege. Bei gleichzeitigem Drücken auf beide Tasten 36, 37 erfolgt Rückschwenken.

Im Normalfall wird der Benutzer das Rückschwenken in die Ausgangslage durch Betätigen der Kommandotaste 37 des Handsteuergeräts 35 auslösen. Wird die Liege über die mit der Zeitschaltuhr 40 eingestellte Maximalzeit in einer Schwenkstellung gehalten, erfolgt das Rückschwenken in Ausgangslage automatisch. Das Einsetzen der Rückstellbewegung wird durch ein akustisches Signal angekündigt. Die Rückstellautomatik gewährleistet, daß die maximale Trainings- bzw. Behandlungszeit nicht überschritten wird und sichert die Rückstellung in die Ausgangslage auch bei plötzlichem Bewußtseinsverlust des ohne Aufsicht trainierenden Benutzers. Ein automatisches Rückstellen in die Ausgangslage erfolgt auch bei Ausfall der Netzversorgung über die Notschaltung mit der Trockenbatterie.

## Patentansprüche

1. Trainings- und Therapievorrichtung gegen Wirbelsäulen-, Muskel- und Kreislaufleiden mit einem Gestell und einer um ihre Querachse zwischen einer Ausgangsstellung und einer Behandlungsendstellung schwenkbar in dem Gestell gelagerten Liege mit einer am Fußende angebrachten Halteeinrichtung für die Füße eines die Liege einnehmenden Benutzers, wobei die Liege in der Ausgangsstellung so angeordnet ist, daß das Fußende zumindest nicht wesentlich höher als das Kopfende angeordnet ist und in der Behandlungsendstellung so geschwenkt ist, daß das Fußende höher als das Kopfende angeordnet ist,
**dadurch gekennzeichnet**, daß die Liege (2) mit einem steuerbaren motorischen Antriebsaggregat (4) verbunden ist.

2. Vorrichtung nach Anspruch 1, dadurch gekennzeichnet, daß das Antriebsaggregat (4) mit der Liege (2) starr verbunden ist.

3. Vorrichtung nach Anspruch 2, dadurch gekennzeichnet, daß das Antriebsaggregat (4) im unteren Bereich der Liege (2) angeordnet ist.

4. Vorrichtung nach einem der Ansprüche 1 bis 3, dadurch gekennzeichnet, daß das Antriebsaggregat (4) einen Motor und ein mit diesem verbundenes Getriebe aufweist.

5. Vorrichtung nach Anspruch 4, dadurch gekennzeichnet, daß das Getriebe als Kettengetriebe, Zahnradgetriebe od.dgl. ausgebildet ist.

6. Vorrichtung nach Anspruch 4 oder 5, dadurch gekennzeichnet, daß der Motor als Elektromotor ausgebildet ist.

7. Vorrichtung nach Anspruch 6,dadurch gekennzeichnet, daß der Motor ein Gleichstrommotor ist und das Antriebsaggregat einen Transformator und einen Gleichrichter aufweist.

8. Vorrichtung nach einem der Ansprüche 4 bis 7, dadurch gekennzeichnet, daß das Antriebsaggregat ein mit dem Motor verbundenes Ersatzenergieaggregat aufweist.

9. Vorrichtung nach Anspruch 8, dadurch gekennzeichnet, daß das Ersatzenergieaggregat eine Batterie, insbesondere eine Trockenbatterie aufweist.

10. Vorrichtung nach einem der vorangehenden Ansprüche, dadurch gekennzeichnet, daß das Antriebsaggregat (4) mit einem Handsteuergerät (35) verbunden ist.

11. Vorrichtung nach Anspruch 10, dadurch gekennzeichnet, daß das Handsteuergerät (35) als ein relativ zur Liege (2) und zum Antriebsaggregat (4) bewegbares Teil (35) ausgebildet ist.

12. Vorrichtung nach Anspruch 10 oder 11, dadurch gekennzeichnet, daß das Handsteuergerät (35) eine die Schwenkbewegung der Liege (2) in Richtung Arbeits-Grenzstellung steuernde Kommandotaste (36) und eine die Schwenkbewegung der Liege (2) in Richtung Ausgangsstellung steuernde Kommandotaste (37) aufweist.

13. Vorrichtung nach Anspruch 12, dadurch gekennzeichnet, daß die die Schwenkbewegung in Richtung Arbeits-Grenzstellung steuernde Kommandotaste als Drucktaste (36) ohne Selbsthalt ausgebildet ist.

14. Vorrichtung nach Anspruch 12 oder 13, dadurch gekennzeichnet, daß die die Schwenkbewegung in Richtung Ausgangsstellung steuernde Kommandotaste als Drucktaste (37) mit Selbsthalt ausgebildet ist.

15. Vorrichtung nach einem der vorangehanden Ansprüche, dadurch gekennzeichnet, daß das Antriebsaggregat (4) eine einstellbare Steuer-Zeitschaltuhr (40) aufweist, durch deren Zeitablauf die Liege (2) aus einer Behandlungsstellung in ihre Ausgangsstellung automatisch rückführbar ist.

16. Vorrichtung nach Anspruch 15, dadurch gekennzeichnet, daß die Zeitschaltuhr (40) ein ein akustisches Signal emittierendes Anzeigeglied und/oder ein ein optisches Signal emittierendes Anzeigeglied aufweist.

17. Vorrichtung nach einem der vorangehenden Ansprüche, dadurch gekennzeichnet, daß die Fuß-Halteeinrichtung als arretierbare Festklemmeinrichtung für die Füße ausgebildet ist.
